# EUROPÄISCHE PATENTSCHRIFT

(11) **EP 3 984 662 B1**
(45) Veröffentlichungstag und Bekanntmachung des Hinweises auf die Patenterteilung: **08.03.2023**
(21) Anmeldenummer: 21203403.7
(22) Anmeldetag: 19.10.2021
(51) Int. Cl.: B21B 13/06, B21B 39/10

(54) **ÜBERLEITROLLENTISCH UND STAUCHWALZGERÜST**
TRANSITION ROLLING STAND AND EDGING ROLLING STAND
TABLE DE TRANSFERT À ROULEAUX ET CADRE DE CYLINDRE D'ÉCRASEMENT

(30) Priorität: 19.10.2020 DE 102020213173; 18.10.2021 DE 102021211742
(43) Veröffentlichungstag der Anmeldung: 20.04.2022
(73) Patentinhaber: SMS Group GmbH, 40237 Düsseldorf (DE)
(72) Erfinder: Saupe, Michael, 57076 Siegen (DE); Wendt, Stefan, 57271 Hilchenbach (DE); Sabisch, Christopher, 57319 Bad Berleburg (DE); Gieseler, Karsten, 57258 Freudenberg (DE)
(74) Vertreter: Hemmerich & Kollegen

(56) Entgegenhaltungen:
- WO-A1-2020/201072
- DE-A1-102019 217 353
- GB-A- 2 516 043
- JP-A- H0 910 814
- JP-A- S6 138 706

## Beschreibung

Die vorliegende Erfindung betrifft einen Überleitrollentisch, der einen Transport von kurzen metallischen Erzeugnissen, insbesondere eines Walzgutes, durch ein Stauchwalzgerüst ermöglicht bzw. hierzu vorgesehen ist; ein Stauchwalzgerüst zum Stauchwalzen von metallischen Erzeugnissen umfassend den erfindungsgemäßen Überleitrollentisch; sowie eine Walzstraße umfassend das erfindungsgemäße Stauchwalzgerüst.

Stauchwalzgerüste sind im Stand der Technik grundsätzlich bekannt. Sie verfügen typischerweise über eine Einlaufständerrolle, eine Auslaufständerrolle sowie einen dazwischen angeordneten Überleitrollentisch. Die Einlaufständerrolle als auch die Auslaufständerrolle sind üblicherweise drehangetrieben und insofern auch zum Transport des Walzproduktes durch das Stauchwalzgerüst vorgesehen.

Im Stand der Technik ist zum einen bekannt, die Mittenrollen des Überleitrollentisches zwischen der Einlaufständerrolle und der Auslaufständerrolle nicht drehanzutreiben. Dies hat jedoch den Nachteil, dass die metallischen Erzeugnisse, welche kürzer sind als der Mittenabstand zwischen der Einlaufständerrolle und der Auslaufständerrolle bei ihrem Transport durch das Stauchwalzgerüst zumindest zeitweise nicht gefördert werden. Ihr Transport durch das Stauchwalzgerüst kann deshalb ins Stocken geraten.

Im Unterschied dazu offenbart die britische Patentanmeldung GB 2 516 043 A einen Drehantrieb für die Mittenrollen eines Überleitrollentisches. Der Antrieb besteht im Wesentlichen aus einer Kette, mit deren Hilfe das Drehmoment der angetriebenen Einlaufständerrolle und der drehangetriebenen Auslaufständerrolle abgegriffen und auf die Mittenrollen übertragen wird. Darüber hinaus lehrt die britische Patentanmeldung, die Mittenrollen aus der Mitte des Stauchwalzgerüstes nach oben herausschwenkbar auszubilden.

Ein weiteres Stauchwalzgerüst mit einem Überleitrollentisch nach dem Oberbegriff von Anspruch 1 ist zudem aus der deutschen Patentanmeldung DE 10 2019 217 353 A1 bekannt. Das hierin offenbarte Antriebskonzept zum Antreiben der Mittenrollen des Überleitrollentisches sieht ein in einem Gehäuse eingehaustes Rollenaggregat vor, welches zwei Mittenrollen, einen unterhalb der Mittenrollen angeordneten separaten Antrieb sowie ein Getriebe umfasst. Die beiden Mittenrollen des Überleitrollentisches werden mittels des einen separaten Antriebs angetrieben. Das Drehmoment wird hierbei über mehrere Stirnräder des Getriebes an die beiden Mittenrollen übertragen.

Vor diesem Hintergrund liegt der vorliegenden Erfindung die Aufgabe zu Grunde, einen gegenüber dem Stand der Technik verbesserten Überleitrollentisch mit einem alternativen Antriebskonzept bereitzustellen. In einem weiteren Aspekt liegt der vorliegenden Erfindung die Aufgabe zu Grunde, ein gegenüber dem Stand der Technik verbessertes Stauchwalzgerüst bereitzustellen.

### Beschreibung der Erfindung

Erfindungsgemäß wird die Aufgabe gemäß einem ersten Aspekt durch einen Überleitrollentisch mit den Merkmalen des Patentanspruchs 1 gelöst.

Der Überleitrollentisch für ein Stauchwalzgerüst umfasst einen Überleittisch sowie zumindest eine Mittenrolle, die über einen Antriebsmotor drehantreibbar ist, wobei die zumindest eine Mittenrolle sowie der Antriebsmotor in Form einer modularen Rolleneinheit ausgebildet sind.

Unter einer modularen Rolleneinheit wird im Sinne der Erfindung eine kompakte Einheit aus einer Mittenrolle sowie einem der Mittenrolle zugewiesenen Antriebsmotor verstanden. Sofern der Überleitrollentisch mehrere Mittenrollen umfasst, so können diese zusammengefasst und gruppiert entlang oder quer zu einer Transport- bzw. Walzrichtung angeordnet sein.

Ein derartiges Antriebskonzept bietet den Vorteil, dass jede der Mittenrollen über einen separaten Antriebsmotor angetrieben wird, so dass die Übertragung des Drehmoments im Gegensatz zu den aus dem Stand der Technik bekannten Antriebssystemen direkt und somit ohne stoßempfindliche Verzahnungselemente eines Getriebes erfolgt. Zudem wird durch ein derartiges Antriebssystem bei einem Überleitrollentisch mit mehreren Mittenrollen vermieden, dass unterschiedliche Drehmomente auf die einzelnen Mittenrollen wirken, wie dies beispielsweise bei einem Antriebssystem der Fall ist, bei welchem zwei oder mehr Mittenrollen über einen Antriebsmotor drehangetrieben werden. Somit können unterschiedliche Drehmomente sowie die aus unterschiedlichen Drehmomenten resultierenden schädlichen Verspannungen im Antriebssystem vermieden werden.

Durch den modularen Aufbau der Rolleneinheit können diese besonders einfach ein- als auch ausgebaut werden, wodurch der Überleitrollentisch nicht nur sehr wartungsfreundlich ist, sondern zudem besonders einfach auf die jeweilige Walzsituation angepasst werden kann. Zudem ist keine aufwendige Getriebeschmierung erforderlich.

Hierdurch wird ein Überleitrollentisch geschaffen, der eine kompakte und robuste Baueinheit bietet, wodurch dieser quer zur Walzrichtung maximal nur so breit gebaut werden kann, wie der minimale Abstand beträgt, auf welchen die Stauchwalzen eines Stauchwalzgerüstes zusammenfahrbar sind.

Weitere vorteilhafte Ausgestaltungen der Erfindung sind in den abhängig formulierten Ansprüchen angegeben. Die in den abhängig formulierten Ansprüchen einzeln aufgeführten Merkmale sind in technologisch sinnvoller Weise miteinander kombinierbar und können weitere Ausgestaltungen der Erfindung definieren. Darüber hinaus werden die in den Ansprüchen angegebenen Merkmale in der Beschreibung näher präzisiert und erläutert, wobei weitere bevorzugte Ausgestaltungen der Erfindung dargestellt werden.

Der Antriebsmotor kann in Form eines elektrischen, hydraulischen und/oder pneumatischen Antriebs ausgebildet sein und ist bevorzugt ein Radialkolbenmotor. Ferner kann die zumindest eine Mittenrolle und/oder der Antriebsmotor gekühlt sein.

Vorzugsweise ist vorgesehen, dass der Antriebsmotor innerhalb der modularen Rolleneinheit über eine Steckverbindung mit dieser verbindbar ist, wodurch die Flexibilität des Überleitrollentisches zusätzlich erhöht wird.

Der besonders kompakte Aufbau der Rolleneinheit ergibt sich erfindungsgemäß dadurch, dass die zumindest eine Mittenrolle als Hohlrolle ausgebildet ist und der Antriebsmotor zumindest teilweise im Inneren der als Hohlrolle ausgebildeten Mittenrolle angeordnet ist.

In einer vorteilhaften Ausführungsvariante ist die zumindest eine Mittenrolle mit einer Welle drehfest verbunden, die in einem Lagergehäuse der modularen Rolleneinheit, vorzugsweise über ein in dem Lagergehäuse angeordnetes Wälzlager, beispielsweise ein Pendelrollenlager, drehbar angeordnet bzw. gelagert ist.

Gemäß einer Ausführungsvariante kann die Mittenrolle mit der Welle in Form eines einteilig ausgebildeten Bauteils ausgeführt sein. Bevorzugt ist jedoch vorgesehen, dass die Mittenrolle als auch die Welle aus einzelnen Bauteilen gebildet werden, die miteinander verbunden sind. In einer besonders vorteilhaften Ausführungsvariante ist daher vorgesehen, dass die Welle zumindest ein sich von der Welle radial erstreckendes Verbindungselement aufweist, über welches diese mit der Mittenrolle drehfest, beispielsweise kraftschlüssig, verbunden ist. Das Verbindungselement kann hierbei in Form von sich mehreren radial erstreckenden Armen oder eines einzelnen scheibenförmigen Körpers ausgebildet sein.

Um eine lösbare Verbindung zwischen der Welle und dem Antriebsmotor zu ermöglichen, umfasst die modulare Rolleinheit eine Kupplung, wie eine Elastomerkupplung, über die die Welle mit einer Antriebswelle kraftschlüssig verbindbar ist. Die Antriebswelle kann als separates Bauteil ausgebildet sein, welches mit dem in der modularen Rolleneinheit angeordneten Antriebmotor drehfest verbunden ist. Alternativ kann die Antriebswelle auch Bestandteil des Antriebsmotors sein. In diesem Zusammenhang ist bevorzugt vorgesehen, dass die Welle an ihrem zur Kupplung und/oder zum Antriebsmotor axial gegenüberliegendem Ende über das in dem Lagergehäuse angeordnete Wälzlager, insbesondere Pendelrollenlager, drehbar gelagert ist.

Weiterhin ist vorzugsweise vorgesehen, dass die Welle als auch die Antriebswelle sich entlang einer gemeinsamen Achse durch die als Hohlrolle ausgebildete Mittenrolle erstrecken.

Um eine besonders reibungsarme Lagerung der Mittenrolle zu gewährleisten, umfasst der Überleitrollentisch eine Lagerhülse mit zumindest einem außenseitig angeordneten Wälzlager, wie beispielsweise ein Pendelrollenlager, über das die zumindest eine Mittenrolle drehbar gelagert ist. In diesem Zusammenhang ist besonders bevorzugt vorgesehen, dass die Lagerhülse koaxial um zumindest einen Teilabschnitt der Antriebswelle, um zumindest einen Teilabschnitt der Welle und/oder um zumindest einen Teilabschnitt der Kupplung angeordnet ist.

Um die Drehzahl und/oder den Verschleiß der zumindest einen Mittenrolle, bevorzugt der mehreren Mittenrollen, in dem erfindungsgemäßen Überleitrollentisch zu überwachen, umfasst die modulare Rolleneinheit, bevorzugt der Antriebsmotor, ein erstes Sensorelement und/oder ein zweites Sensorelement.

In einer bevorzugten Ausführungsvariante umfasst der Überleitrollentisch zumindest zwei modulare Rolleneinheiten. Weiterhin kann der Überleitrollentisch auch drei, vier oder fünf der modularen Rolleneinheiten umfassen. Jede der Mittenrollen kann hierbei einen gleichen oder zueinander unterschiedlichen Durchmesser und/oder eine gleiche oder zueinander unterschiedliche Ballenlänge aufweisen.

Bei zumindest zwei modularen Rolleneinheiten in dem Überleitrollentisch sind die Mittenrollen dieser vorteilhafterweise derart in Transportrichtung zueinander beabstandet, dass für den (Achs-)Abstand AR1 zwischen den zumindest zwei Mittenrollen gilt:
AR1 ≤ (LW - LA) / NM, wobei NM die Anzahl der aktiv am Transport beteiligten Mittenrollen, LW die kürzeste Länge eines metallischen Erzeugnisses ist und LA = ein Längenanteil des metallischen Erzeugnisses ist, wobei LA Werte zwischen 0.1 bis 400.0 mm, vorzugsweise 50.0 bis 300.0 mm, mehr bevorzugt zwischen 100.0 bis 200 mm, und NM = 2 bis 5, vorzugsweise 2 bis 3 aufweist.

In einem weiteren Aspekt betrifft die vorliegende Erfindung zudem ein Stauchwalzgerüst zum Stauchwalzen metallischer Erzeugnisse, insbesondere eines Walzgutes, aufweisend zwei gegeneinander verstellbare Stauchwalzen, die quer zur Transportrichtung auf einen minimalen Abstand (d) verstellbar sind; sowie den einen zwischen den beiden Stauchwalzen angeordneten erfindungsgemäßen Überleitrollentisch.

In einer Ausführungsvariante kann das Stauchwalzgerüst zumindest eine in Transportrichtung vor dem Überleitrollentisch angeordnete erste Rolle, vorzugsweise eine Einlaufständerrolle, und ggf. zumindest eine in Transportrichtung hinter dem Überleitrollentisch angeordnete zweite Rolle, vorzugsweise Auslaufständerrolle, zum Fördern des metallischen Erzeugnisses durch das Stauchwalzgerüst aufweisen. Sofern der Antriebsmotor der modularen Rolleneinheit im Reversierbetrieb betrieben wird, so wird die zumindest eine Mittenrolle abwechselnd im Rechts- und Linkslauf drehangetrieben, weshalb sich dann jeweils auch die Transportrichtung ändert. Die zumindest eine zweite Rolle, vorzugsweise die zumindest eine Auslaufständerrolle, wird dann zu der zumindest einen ersten Rolle, vorzugsweise zu der zumindest einen Einlaufständerrolle, und umgekehrt.

Vorteilhafterweise ist vorgesehen, dass die zumindest eine Mittenrolle der zumindest einen modularen Rolleneinheit des Überleitrollentisches derart in Transportrichtung zu der unmittelbar davor angeordneten ersten Rolle und/oder der unmittelbar dahinter angeordneten zweiten Rolle beabstandet ist oder umgekehrt, dass für den (Achs-)Abstand AR2 zwischen diesen gilt:
AR2 ≤ (LW - LA) / N, wobei N die Anzahl der aktiv am Transport beteiligten Rollen und LW die kürzeste Länge des metallischen Erzeugnisses ist, und LA ein Längenanteil des metallischen Erzeugnisses ist, wobei LA Werte zwischen 0.1 bis 400.0 mm, vorzugsweise 50.0 bis 300.0 mm, mehr bevorzugt zwischen 100.0 bis 200 mm, und N ≥ 2 aufweist.

Weiterhin kann das Stauchwalzgerüst derart ausgebildet sein, dass die zumindest zwei Mittenrollen ineinander verschachtelt angeordnet sind, derart, dass ihre Ballen unterschiedliche Längen aufweisen und der Ballen zumindest einer der zumindest einen Mittenrolle derart ausgebildet ist, dass die Wälzkreise der Ballen ineinander eingreifen, wobei der (Achs-)Abstand der zumindest zwei Mittenrollen sodann zueinander kleiner als der kleinste Rollendurchmesser ist.

In einem weiteren Aspekt betrifft die vorliegende Erfindung zudem eine Walzstraße umfassen das erfindungsgemäße Stauchwalzgerüst. Je nach Ausführung kann die zumindest eine Mittenrolle bzw. der Überleitrollentisch in Bezug auf eine mittlere axiale Linie der Walzstraße symmetrisch oder asymmetrisch angeordnet sein.

### Figurenbezeichnung

Die Erfindung sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung und/oder Figuren zu kombinieren. Insbesondere ist darauf hinzuweisen, dass die Figuren und insbesondere die dargestellten Größenverhältnisse nur schematisch sind. Gleiche Bezugszeichen bezeichnen gleiche Gegenstände, so dass ggf. Erläuterungen aus anderen Figuren ergänzend herangezogen werden können. Es zeigen:
Fig. 1 eine Ausführungsvariante des erfindungsgemäßen Überleitrollentisches in einer perspektivischen Darstellung,
Fig. 2 den in Figur 1 gezeigten Überleitrollentisch in einer Schnittdarstellung,
Fig. 3 eine Ausführungsvariante der modularen Rolleneinheit in einer perspektivischen Darstellung,
Fig. 4 eine Ausführungsvariante des erfindungsgemäßen Stauchwalzgerüstes in einer Draufsicht, und
Fig. 5 eine Ausführungsvariante der erfindungsgemäßen Walzstraße in einer seitlichen Ansicht.

In Figur 1 ist eine Ausführungsvariante des erfindungsgemäßen Überleitrollentisches 1 in einer perspektivischen Darstellung gezeigt, der üblicherweise in einem Stauchwalzgerüst 2 (siehe Fig. 4) zwischen zwei Stauchwalzen 3, 4 angeordnet und zum Transportieren eines zu stauchenden metallischen Erzeugnisses, wie eines Walzproduktes 5, vorgesehen ist. Der Überleitrollentisch 1 ermöglicht hierbei den Transport von sowohl kurzen als auch langen metallischen Erzeugnissen 5 sowie eine Beschleunigung dieser durch das Stauchwalzgerüst 2. Der gesamte Überleitrollentisch 1 ist modular aufgebaut und wird im Wesentlichen von einem Gehäuserahmen 6 gebildet, der einen Überleittisch 7 sowie vorliegend zwei modulare Rolleneinheiten 8, 9 umfasst, deren Mittenrollen 10, 11 sich jeweils durch eine Ausnehmung 12, 13 des Überleittisches 7 hindurch erstrecken. Jede der Mittenrollen 10, 11 weist in der gezeigten Ausführungsvariante einen gleichen Durchmesser sowie eine gleiche Ballenlänge auf.

Eine perspektivische Darstellung der modularen Rolleneinheit 8 ist beispielhaft in Figur 3 dargestellt. Diese umfasst zum einen die Mittenrolle 10, einen Antriebsmotor 14 mit einem Drehzahlsensor 15, wobei der Antriebsmotor 14 ein Radialkolbenmotor ist, sowie ein Lagergehäuse 16.

In Figur 2 ist der Überleitrollentisch 1 in einer Schnittdarstellung gemäß dem Schnitt A-A gezeigt, aus der sich insbesondere der innere Aufbau der modularen Rolleneinheit 8, 9 ergibt. Hierbei sind stehende Bauteile mit durchgehenden Linien und drehende Bauteile mit gestrichelten Linien dargestellt. Wie anhand der Darstellung zunächst erkennbar, ist die Mittenrolle 10 als Hohlrolle ausgebildet und koaxial um eine Lagerhülse 17 angeordnet, die ortsfest mit dem Gehäuserahmen 6 verbunden ist. Zwischen der Lagerhülse 17 und der als Hohlrolle ausgebildeten Mittenrolle 10 ist ein Wälzlager 18, insbesondere ein Pendelrollenlager, angeordnet, über welches die Mittenrolle 10 auf der Lagerhülse 17 drehbar gelagert ist.

Lagergehäuse-seitig ist die Mittenrolle 10 mit einer Welle 19 über ein sich radial erstreckendes Verbindungselement 20 drehfest verbunden, welches vorliegend in Form eines scheibenförmigen Körpers flanschartig ausgebildet ist und einen Teil der Welle 19 bildet. Die Welle 19 ist an ihrem dem Antriebsmotor 14 abgewandten Ende in dem Lagergehäuse 16 der modularen Rolleneinheit 8 über ein ebenfalls als Pendelrollenrollenlager ausgebildetes Wälzlager 21 drehbar gelagert. An ihrem zum Antriebsmotor 14 zugewandten Ende ist die Welle 19 über eine Kupplung 22 mit einer Antriebswelle 23 kraft- und/oder formschlüssig verbindbar, um ein Drehmoment des Antriebsmotors 14 auf die Welle 19 bzw. die Mittenrolle 10 übertragen zu können. Die Antriebswelle 23 ist hierbei als separates Bauteil ausgebildet und drehfest mit dem Antriebsmotor 14 verbunden.

Wie anhand der Schnittdarstellung erkennbar, erstreckt sich die Welle 19 und die Antriebswelle 23 entlang einer gemeinsamen (Rotations-)Achse (A) durch die Lagerhülse 17 sowie die als Hohlrolle ausgebildete Mittenrolle 10. Insofern ist die Welle 19 als auch der die Antriebswelle 23 zumindest teilweise im Inneren der als Hohlrolle ausgebildeten Mittenrolle 10 angeordnet.

Figur 4 zeigt das erfindungsgemäße Stauchwalzgerüst 2 in einer Draufsicht. In der Mitte ist der Überleittisch 1 mit den Mittenrollen 10, 11 zum Transportieren eines zu stauchenden metallischen Erzeugnisses 5 in einer Transportrichtung T. Zu diesem Zweck sind rechts und links des Überleitrollentisches 1 zwei Stauchwalzen 3, 4 angeordnet, welche quer zur Transportrichtung T auf einen minimalen Abstand d zusammenfahrbar sind. Die zwischen den Stauchwalzen 3, 4 angeordneten Mittenrollen 10, 11 dienen sodann zum Stützen und Fördern des metallischen Erzeugnisses (siehe Figur 5) bei seinem Transport durch das Stauchwalzgerüst 2. Wie anhand des Abstands d angedeutet, baut der zwischen den beiden Stauchwalzen 3, 4 angeordnete Überleitrollentisch 1 maximal so breit, wie der minimale Abstand d beträgt, auf welchen die beiden Stauchwalzen 3, 4 zusammenfahrbar sind. Weiterhin umfasst das vorliegende Stauchwalzgerüst 2 eine in Transportrichtung T vor dem Überleitrollentisch 1 angeordnete Einlaufständerrolle 24 sowie eine in Transportrichtung T hinter dem Überleitrollentisch 1 angeordnete Auslaufständerrolle 25.

In Figur 5 ist zudem eine Ausführungsvariante einer erfindungsgemäßen Walzstraße 26 in einer seitlichen Ansicht dargestellt, die das Stauchwalzgerüst 2 mit dem zwischen den beiden Stauchwalzen 3, 4 angeordneten Überleitrollentisch 1 sowie einem in Transportrichtung T vor dem Stauchwalzgerüst 2 angeordneten Walzgerüst 27 aufweist. Rein exemplarisch ist zudem eine Medienzufuhr 28 sowie eine Steuereinrichtung 29 für den Überleitrollentisch 1 dargestellt.

### Bezugszeichen

- 1: Überleitrollentisch
- 2: Stauchwalzgerüst
- 3: Stauchwalze
- 4: Stauchwalze
- 5: metallisches Erzeugnis / Walzprodukt
- 6: Gehäuserahmen
- 7: Überleittisch
- 8: (erste) modulare Rolleneinheit
- 9: (zweite) modular Rolleneinheit
- 10: Mittenrolle
- 11: Mittenrolle
- 12: Ausnehmung
- 13: Ausnehmung
- 14: Antriebsmotor / Radialkolbenmotor
- 15: Drehzahlsensor
- 16: Lagergehäuse
- 17: Lagerhülse
- 18: Wälzlager
- 19: Welle
- 20: Verbindungselement
- 21: Wälzlager
- 22: Kupplung
- 23: Antriebswelle
- 24: Einlaufständerrolle
- 25: Auslaufständerrolle
- 26: Walzstraße
- 27: Walzgerüst
- 28: Medienzufuhr
- 29: Steuereinrichtung
- d: Abstand
- T: Transportrichtung
- A: Achse

## Patentansprüche

1. Überleitrollentisch (1) für ein Stauchwalzgerüst (2), aufweisend einen Überleittisch (7), zumindest eine Mittenrolle (10, 11) sowie einen Antriebsmotor (14), über den die zumindest eine Mittenrolle (10, 11) drehantreibbar ist, wobei die zumindest eine Mittenrolle (10, 11) sowie der Antriebsmotor (14) in Form einer modularen Rolleneinheit (8, 9) ausgebildet sind,
**dadurch gekennzeichnet, dass**
die zumindest eine Mittenrolle (10) als Hohlrolle ausgebildet und der Antriebsmotor (14) zumindest teilweise im Inneren der als Hohlrolle ausgebildeten Mittenrolle (10, 11) angeordnet ist.

2. Überleitrollentisch (1) nach Anspruch 1, wobei die zumindest eine Mittenrolle (10, 11) mit einer Welle (19) drehfest verbunden ist, die in einem Lagergehäuse (16) der modularen Rolleneinheit (8, 9) drehbar angeordnet ist.

3. Überleitrollentisch (1) nach Anspruch 2, wobei die Welle (19) zumindest ein sich von der Welle (19) radial erstreckendes Verbindungselement (20) aufweist, über welches die Welle (19) mit der Mittenrolle (10, 11) drehfest verbunden ist.

4. Überleitrollentisch (1) nach Anspruch 2 oder 3, wobei die Welle (19) über ein in dem Lagergehäuse (16) angeordnetes Wälzlager (21) drehbar gelagert ist.

5. Überleitrollentisch (1) nach einem der vorhergehenden Ansprüche 2 bis 4, wobei die Welle (19) über eine Kupplung (22) mit einer Antriebswelle (23) kraftschlüssig und/oder formschlüssig verbindbar ist, wobei die Antriebswelle (23) vorzugsweise mit dem in der modularen Rolleneinheit (8, 9) angeordneten Antriebmotors (14) drehfest verbunden ist.

6. Überleitrollentisch (1) nach Anspruch 5, wobei die Welle (19) an ihrem zur Kupplung (22) und/oder zum Antriebsmotor (14) axial gegenüberliegendem Ende über das in dem Lagergehäuse (16) angeordnete Wälzlager (21) drehbar gelagert ist.

7. Überleitrollentisch (1) nach Anspruch 5 oder 6, wobei die Welle (19) und die Antriebswelle (23) sich entlang einer gemeinsamen Achse (A) durch die als Hohlrolle ausgebildete Mittenrolle (10, 11) erstrecken.

8. Überleitrollentisch (1) nach einem der vorhergehenden Ansprüche, weiter umfassend eine Lagerhülse (17) mit zumindest einem außenseitig angeordneten Wälzlager (18), über welches die zumindest eine als Hohlrolle ausgebildete Mittenrolle (10, 11) drehbar gelagert ist.

9. Überleitrollentisch (1) nach einem der vorhergehenden Ansprüche, wobei die modulare Rolleneinheit (8, 9), vorzugsweise der Antriebsmotor (14), ein erstes Sensorelement (15) umfasst, über das die Drehzahl der Mittenrolle (10, 11) überwacht werden kann, sowie ggf. ein zweites Sensorelement umfasst, über das ein Verschleiß der Mittenrolle (10, 11) überwacht werden kann.

10. Überleitrollentisch (1) nach einem der vorhergehenden Ansprüche, wobei dieser zumindest zwei modulare Rolleneinheiten (8, 9) aufweist und wobei die zumindest zwei modularen Rolleneinheiten (8, 9) derart in Transportrichtung (T) zueinander beabstandet sind, dass für den (Achs-)Abstand AR1 zwischen den zumindest zwei Mittenrollen (10, 11) gilt: $AR 1 \leq \left(LW-LA\right) / NM ,$ wobei
NM = Anzahl der aktiv am Transport beteiligten Mittenrollen (10, 11),
LW = kürzeste Länge eines metallischen Erzeugnisses (5),
LA = ein Längenanteil des metallischen Erzeugnisses (5) ist, und LA Werte zwischen 0.1 bis 400.0 mm, vorzugsweise 50.0 bis 300.0 mm, mehr bevorzugt zwischen 100.0 bis 200.0 mm, und NM = 2 bis 5 ist.

11. Überleitrollentisch (1) nach einem der vorhergehenden Ansprüche, wobei der Antriebsmotor (14) in Form eines elektrischen, hydraulischen und/oder pneumatischen Antriebs ausgebildet ist, und vorzugsweise ein Radialkolbenmotor ist.

12. Stauchwalzgerüst (1) zum Stauchwalzen metallischer Erzeugnisse (5), insbesondere eines Walzgutes, aufweisend zwei gegeneinander verstellbare Stauchwalzen (3, 4), die quer zur Transportrichtung (T) auf einen minimalen Abstand (d) verstellbar sind; sowie einen zwischen den beiden Stauchwalzen (3, 4) angeordneten Überleitrollentisch (1) nach einem der vorhergehenden Ansprüche.

13. Stauchwalzgerüst (10) nach Anspruch 12, weiter umfassend zumindest eine in Transportrichtung (T) vor dem Überleitrollentisch (1) angeordnete erste Rolle (24), insbesondere eine Einlaufständerrolle (24), und ggf. zumindest eine in Transportrichtung (T) hinter dem Überleitrollentisch (1) angeordnete zweite Rolle (25), insbesondere eine Auslaufständerrolle (25), zum Fördern eines metallischen Erzeugnisses (5) durch das Stauchwalzgerüst (2).

14. Stauchwalzgerüst (1) nach Anspruch 12 oder 13, wobei die zumindest eine Mittenrolle (10, 11) der zumindest einen modularen Rolleneinheit (8, 9) derart in Transportrichtung (T) zu der unmittelbar davor angeordneten ersten Rolle (24) und/oder der unmittelbar dahinter angeordneten zweiten Rolle (25) beabstandet ist, dass für den (Achs-)Abstand AR2 zwischen diesen gilt: $AR 2 \leq \left(LW-LA\right) / N ,$ wobei
N = Anzahl der aktiv an einem Transport beteiligten Rollen (24, 25),
LW = kürzeste Länge des metallischen Erzeugnisses (5),
LA = ein Längenanteil des metallischen Erzeugnisses (5) ist, und LA Werte zwischen 0.1 bis 400.0 mm, vorzugsweise 50.0 bis 300.0 mm, mehr bevorzugt zwischen 100.0 bis 200.0 mm, und N ≥ 2 ist.

15. Walzstraße (26) umfassend ein Stauchwalzgerüst (2) nach einem der vorhergehenden Ansprüche 12 bis 14.

## Claims

1. Transfer roller table (1) for an edging roll stand (2), comprising a transfer table (7), at least one centre roller (10, 11) and a drive motor (14), by way of which the at least one centre roller (10, 11) is rotationally drivable, wherein the at least one centre roller (10, 11) and the drive motor (14) are constructed in the form of a modular roller unit (8, 9),
**characterised in that**
the at least one centre roller (10) is constructed as a hollow roller and the drive motor (14) is arranged at least partly in the interior of the centre roller (10, 11) constructed as a hollow roller.

2. Transfer roller table (1) according to claim 1, wherein the at least one centre roller (10, 11) is connected with a shaft (19), which is rotatably arranged in a bearing housing (16) of the modular roller unit (8, 9), to be secure against relative rotation.

3. Transfer roller table (1) according to claim 2, wherein the shaft (19) comprises at least one connecting element (20) which extends radially from the shaft (19) and by way of which the shaft (19) is connected with the centre roller (10, 11) to be secure against relative rotation.

4. Transfer roller table (1) according to claim 2 or 3, wherein the shaft (19) is rotatably mounted by way of a roller bearing (21) arranged in the bearing housing (16).

5. Transfer roller table (1) according to any one of the preceding claims 2 to 4, wherein the shaft (19) is frictionally and/or mechanically positively connectible with a drive shaft (23) by way of a coupling (22), wherein the drive shaft (23) is preferably connected with the drive motor (14), which is arranged in the modular roller unit (8, 9), to be secure against relative rotation.

6. Transfer roller table (1) according to claim 5, wherein the shaft (19) is rotatably mounted at its end, which is axially opposite the coupling (22) and/or the drive motor (14), by way of the roller bearing (21) arranged in the bearing housing (16).

7. Transfer roller table (1) according to claim 5 or 6, wherein the shaft (19) and the drive shaft (23) extend along a common axis (A) through the centre roller (10, 11) constructed as a hollow roller.

8. Transfer roller table (1) according to any one of the preceding claims, further comprising a bearing sleeve (17) with at least one externally arranged roller bearing (18), by way of which the at least one centre roller (10, 11) constructed as a hollow roller is rotatably mounted.

9. Transfer roller table (1) according to any one of the preceding claims, wherein the modular roller unit (8, 9), preferably the drive motor (14), comprises a first sensor element (15) by way of which the rotational speed of the centre roller (10, 11) can be monitored as well as optionally comprises a second sensor element by way of which wear of the centre roller (10, 11) can be monitored.

10. Transfer roller table (1) according to any one of the preceding claims, wherein this comprises at least two modular roller units (8, 9) and wherein the at least two modular roller units (8, 9) are so spaced from one another in transport direction (T) that for the (axial) spacing AR1 between the at least two centre rollers (10, 11) there applies: $AR 1 \leq \left(LW-LA\right) / NM ,$ wherein
NM = number of the centre rollers (10, 11) actively participating in the transport,
LW = shortest length of a metallic product (5),
LA = a length component of the metallic product (5) and LA values are between 0.1 to 400.0 mm, preferably 50.0 to 300.0 mm, more preferably between 100.0 to 200.0 mm, and NM = 2 to 5.

11. Transfer roller table (1) according to any one of the preceding claims, wherein the drive motor (14) is constructed in the form of an electric, hydraulic and/or pneumatic drive and is preferably a radial piston motor.

12. Edging roll stand (1) for edging metallic products (5), particularly a rolling material, comprising two edging rolls (3, 4) which are adjustable relative to one another and are adjustable transversely to the transport direction (T) to a minimum spacing (d), and a transfer roller table (1), which is arranged between the two edging rolls (3, 4), according to any one of the preceding claims.

13. Edging roll stand (10) according to claim 12, further comprising at least one first roller (24), particularly an inlet stand roller (24), which is arranged in front of the transfer roller table (1) in transport direction (T), and optionally at least one second roller (25), particularly an outlet stand roller (25), which is arranged behind the transfer roller table (1) in transport direction (T), for conveying a metallic product (5) through the edging roll stand (2).

14. Edging roll stand (1) according to claim 12 or 13, wherein the at least one centre roller (10, 11) of the at least one modular roller unit (8, 9) is spaced in such a way in transport direction (T) from the first roller (24) arranged directly in front thereof and/or the second roller (25) arranged directly therebehind that for the (axial) spacing AR2 between these there applies: $AR 2 \leq \left(LW-LA\right) / N ,$ wherein
N = number of the rollers (24, 25) actively participating in the transport,
LW = shortest length of a metallic product (5),
LA = a length component of the metallic product (5) and LA values are between 0.1 to 400.0 mm, preferably 50.0 to 300.0 mm, more preferably between 100.0 to 200.0 mm, and N > 2.

15. Rolling train (26) comprising an edging roll stand (2) according to any one of the preceding claims 12 to 14.

## Revendications

1. Table de transmission (1) du type à rouleaux pour une cage de laminoir (2) du type à cylindres verticaux, qui présente une table de transmission (7), au moins un rouleau médian (10, 11) ainsi qu'un moteur d'entraînement (14) par l'intermédiaire duquel ledit au moins un rouleau médian (10, 11) peut être entraîné en rotation ; dans laquelle ledit au moins un rouleau médian (10, 11) de même que le moteur d'entraînement (14) sont réalisés sous la forme d'une unité modulaire de rouleaux (8, 9), **caractérisée en ce que** ledit au moins un rouleau médian (10) est réalisé sous la forme d'un rouleau creux et le moteur d'entraînement (14) est disposé, au moins en partie, à l'intérieur du rouleau médian (10, 11) qui est réalisé sous la forme d'un rouleau creux.

2. Table de transmission (1) du type à rouleaux selon la revendication 1, dans laquelle ledit au moins un rouleau médian (10, 11) est relié en antirotation à un arbre (19) qui est monté en rotation dans un logement de palier (16) de l'unité modulaire de rouleaux (8, 9).

3. Table de transmission (1) du type à rouleaux selon la revendication 1, dans laquelle l'arbre (19) présente un élément de liaison (20) qui s'étend dans la direction radiale à partir de l'arbre (19), par l'intermédiaire duquel l'arbre (19) est relié en antirotation au rouleau médian (10, 11).

4. Table de transmission (1) du type à rouleaux selon la revendication 2 ou 3, dans laquelle l'arbre (19) est monté en rotation par l'intermédiaire d'un palier à rouleaux (21) qui est disposé dans le logement de palier (16).

5. Table de transmission (1) du type à rouleaux selon l'une quelconque des revendications précédentes 2 à 4, dans laquelle l'arbre (19) peut être relié, à l'intervention d'un accouplement (22), à un arbre d'entraînement (23) par adhérence et/ou par complémentarité de forme ; dans laquelle l'arbre d'entraînement (23) est de préférence relié en antirotation au moteur d'entraînement (14) qui est monté dans l'unité modulaire de rouleaux (8, 9).

6. Table de transmission (1) du type à rouleaux selon la revendication 5, dans laquelle l'arbre (19), à son extrémité opposée dans la direction axiale à l'accouplement (22) et/ou au moteur d'entraînement (14), est monté en rotation par l'intermédiaire du palier à rouleaux (21) qui est monté dans le logement de palier (16).

7. Table de transmission (1) du type à rouleaux selon la revendication 6 ou 7, dans laquelle l'arbre (19) et l'arbre d'entraînement (23) s'étendent, le long d'un axe commun (A), à travers le rouleau médian (10, 11) qui est réalisé sous la forme d'un rouleau creux.

8. Table de transmission (1) du type à rouleaux selon l'une quelconque des revendications précédentes, qui comprend en outre un manchon de palier (17) comprenant au moins un palier à rouleaux (18) monté du côté externe, par l'intermédiaire duquel ledit au moins un rouleau médian (10, 11) qui est réalisé sous la forme d'un rouleau creux est monté en rotation.

9. Table de transmission (1) du type à rouleaux selon l'une quelconque des revendications précédentes, dans laquelle l'unité modulaire de rouleaux (8, 9), de préférence le moteur d'entraînement (14), comprend un premier élément (15) faisant office de capteur, par l'intermédiaire duquel on peut surveiller la vitesse de rotation du rouleau médian (10, 11), et comprend, le cas échéant, un deuxième élément faisant office de capteur, par l'intermédiaire duquel on peut surveiller l'usure du rouleau médian (10, 11).

10. Table de transmission (1) du type à rouleaux selon l'une quelconque des revendications précédentes, dans laquelle celle-ci présente au moins deux unités modulaires de rouleaux (8, 9) et dans laquelle lesdites au moins deux unités modulaires de rouleaux (8, 9) sont mises à distance l'une de l'autre dans la direction de transport (T) d'une manière telle que l'on obtient, pour la distance (axiale) AR1 entre lesdits au moins deux rouleau médians (10, 11), l'équation suivante à savoir : $AR 1 \leq \left(LW-LA\right) / NM ,$ dans laquelle
NM représente le nombre de rouleaux médians (10, 11) impliqués de manière active dans le transport ;
LW représente la longueur la plus courte d'un produit métallique (5) ;
LA représente une partie sur la longueur du produit métallique (5) et LA prend des valeurs qui sont situées entre 0,1 et 400,0 mm, de préférence entre 50,0 et 300,0 mm, de manière plus préférée entre 100,0 et 200,0 mm ; et NM représente des valeurs de 2 à 5.

11. Table de transmission (1) du type à rouleaux selon l'une quelconque des revendications précédentes, dans laquelle le moteur d'entraînement (14) est réalisé sous la forme d'un entraînement électrique, hydraulique et/ou pneumatique, et représente de préférence un moteur du type à pistons radiaux.

12. Cage de laminoir (2) du type à cylindres verticaux destinée à un laminage de produits métalliques (5) par refoulement, en particulier d'un produit de laminage, qui présente deux cylindres verticaux (3, 4) aptes à se déplacer l'un vers l'autre, qui peuvent se déplacer dans une direction transversale par rapport à la direction de transport (T) sur une distance minimale (d), ainsi qu'une table de transmission (1) du type à rouleaux selon l'une quelconque des revendications précédentes, qui est montée entre les deux cylindres verticaux (3, 4).

13. Cage de laminoir (2) du type à cylindres verticaux selon la revendication 12, qui comprend en outre au moins un premier rouleau (24), en particulier un rouleau d'entrée dans la cage (24) qui est monté dans la direction de transport (T) à l'avant de la table de transmission (1) du type à rouleaux et, le cas échéant, au moins un deuxième rouleau (24), en particulier un rouleau de sortie dans la cage (25), qui est monté, dans la direction de transport (T) à l'arrière de la table de transmission (1) du type à rouleaux, pour le transport d'un produit métallique (5) à travers la cage de laminoir (2) du type à cylindres verticaux.

14. Cage de laminoir (2) du type à cylindres verticaux selon la revendication 12 ou 13, dans laquelle ledit au moins un rouleau médian (10, 11) de ladite au moins une unité modulaire de rouleaux (8, 9) est mise à une distance, dans la direction de transport (T), dudit au moins un premier rouleau (24) monté directement devant et/ou dudit au moins un deuxième rouleau (25) monté directement derrière, telle que l'on obtient, pour la distance (axiale) AR2 entre ces derniers, l'équation suivante, à savoir : $AR 2 \leq \left(LW-LA\right) / N ,$ dans laquelle
N représente le nombre de rouleaux médians (24, 25) impliqués de manière active dans le transport ;
LW représente la longueur la plus courte d'un produit métallique (5) ;
LA représente une partie sur la longueur du produit métallique (5) et LA prend des valeurs qui sont situées entre 0,1 et 400,0 mm, de préférence entre 50,0 et 300,0 mm, de manière plus préférée entre 100,0 et 200,0 mm ; et N > 2.

15. Train de laminoir (26) qui comprend une cage de laminoir (2) du type à cylindres verticaux selon l'une quelconque des revendications précédentes 12 à 14.
